# EUROPÄISCHE PATENTSCHRIFT

(11) **EP 2 804 505 B1**
(45) Veröffentlichungstag und Bekanntmachung des Hinweises auf die Patenterteilung: **21.02.2018**
(21) Anmeldenummer: 12818466.0
(22) Anmeldetag: 12.12.2012
(51) Int. Cl.: A47B 88/47

(54) **ANTRIEBSVORRICHTUNG FÜR EIN BEWEGBARES MÖBELTEIL**
DRIVE DEVICE FOR A MOVABLE FURNITURE PART
DISPOSITIF D'ENTRAÎNEMENT POUR UNE PARTIE DE MEUBLE MOBILE

(30) Priorität: 18.01.2012 AT 522012
(43) Veröffentlichungstag der Anmeldung: 26.11.2014
(62) Teilanmeldung aus: 16186327.9
(73) Patentinhaber: Julius Blum GmbH, 6973 Höchst (AT)
(72) Erfinder: BRUNNMAYR, Harald, A-6912 Hörbranz (AT)
(74) Vertreter: Torggler & Hofinger Patentanwälte
(86) Internationale Anmeldenummer: PCT/AT2012/000313
(87) Internationale Veröffentlichungsnummer: WO 2013/106873

(56) Entgegenhaltungen:
- EP-A1- 1 183 963
- DE-A1-102006 056 791
- DE-A1-102010 036 741

## Beschreibung

Die Erfindung betrifft eine Antriebsvorrichtung für ein bewegbares Möbelteil, mit einem Gehäuse und einer relativ zum Gehäuse bewegbaren und am Gehäuse verriegelbaren Ausstoßvorrichtung zum Ausstoßen des bewegbaren Möbelteils aus einer Schließstellung in eine Offenstellung, wobei die Ausstoßvorrichtung durch Überdrücken des bewegbaren Möbelteils in eine in Schließrichtung hinter der Schließstellung liegende Überdrückstellung entriegelbar ist. Zudem betrifft die Erfindung ein Möbel mit einer solchen Antriebsvorrichtung und ein Verfahren zum Bewegen eines bewegbaren Möbelteils, mit einer verriegelbaren Ausstoßvorrichtung zum Ausstoßen des bewegbaren Möbelteils aus einer Schließstellung in eine Offenstellung, wobei die Ausstoßvorrichtung durch Überdrücken des bewegbaren Möbelteils in eine in Schließrichtung hinter der Schließstellung liegende Überdrückstellung entriegelt wird.

In der Möbelbeschlägeindustrie sind schon seit vielen Jahren Antriebsvorrichtungen bekannt, die durch Drücken auf ein bewegbares Möbelteil (Schublade) dieses vom Möbelkorpus entriegeln und anschließend öffnen bzw. ausstoßen. Beispielhaft sei hier auf die WO 2010/129971 A1 verwiesen. Solche Antriebsvorrichtungen weisen einen sogenannten Touch-Latch-Mechanismus auf. Bei diesen Mechanismen verläuft die Bewegung zum Schließen der Schublade aus der Offenstellung und die Bewegung zum Öffnen der Schublade aus der Schließstellung in dieselbe Richtung (Schließrichtung). Bei normalem sanften Schließen (händisch oder durch eine Einziehvorrichtung) wird die Schublade bzw. das bewegbare Möbelteil durch die verriegelbare Ausstoßvorrichtung in der Schließstellung gehalten. Wenn aber ein zu starkes Zustoßen der Schublade erfolgt, kann die Ausstoßvorrichtung gar nicht verriegeln bzw. wird sie durch die hohe Schließgeschwindigkeit sofort wieder in die Überdrückstellung gebracht und dadurch entriegelt, wodurch kein sicheres Schließen (bei zu heftiger Schließbewegung) des bewegbaren Möbelteils garantiert ist.

Weiters ist eine Antriebsvorrichtung mit einem Blockierelement bekannt, das eine erste Stellung aufweist, in der das bewegbare Möbelteil bei Erreichen der Schließstellung anhaltbar ist, wobei das Blockierelement eine weitere Bewegung des bewegbaren Möbelteils in Schließrichtung verhindert, und das eine zweite Stellung aufweist, in der der Weg in die Überdrückstellung für das bewegbare Möbelteil freigegeben ist. Hierzu kann auf die DE 10 2006 056 791 A1 verwiesen werden, bei der die Sperrklinke dem Blockierelement entspricht. Zum Öffnen der Schublade muss diese Sperrklinke gewollt, d. h. über ein gesondertes Betätigungselement oder durch Aufbringen einer vergleichsweise großen Kraft in eine Freigabestellung bewegt werden.

Die Aufgabe der vorliegenden Erfindung besteht daher darin, diesen Nachteil zu beheben.

Dies wird durch eine Antriebsvorrichtung mit den Merkmalen von Anspruch 1 gelöst. Somit ist durch die vorliegende Erfindung ein Durchdrückschutz gegeben, der bei zu schnellem Schließen ein sofortiges Wiederöffnen verhindert und das sichere Erreichen der Schließstellung garantiert.

Es kann vorgesehen sein, dass das Blockierelement abhängig von der auf die Antriebsvorrichtung wirkenden Schließkraft bei Erreichen der Schließstellung in der ersten Stellung (bei hoher Schließkraft) oder in der zweiten Schließkraft (bei niedriger Schließkraft) steht. Bevorzugt ist allerdings vorgesehen, dass die Stellung des Blockierelements (kann auch als zeitweise entfernbarer Anschlag bezeichnet werden) bei Erreichen der Schließstellung abhängig von der Schließgeschwindigkeit des bewegbaren Möbelteils ist. Das heißt, sobald die Schließgeschwindigkeit einen einstellbaren bzw. festgelegten Schwellwert (bevorzugt 20 mm/Sekunde) übersteigt, wird durch das Blockierelement garantiert, dass die Schublade in Schließstellung angehalten wird und nicht sofort in die Überdrückstellung gelangt. Somit wirkt das Blockierelement geschwindigkeitsgesteuert.

Es kann auch vorgesehen sein, dass das Blockierelement zeitgesteuert z.B. über einen Rotationsdämpfer ausgebildet ist. Das heißt, bei jedem Schließen wird garantiert, dass beispielsweise für eine Sekunde bis drei Sekunden das bewegbare Möbelteil exakt in der Schließstellung gehalten wird und erst danach durch Nachlassen der Dämpfungswirkung des Rotationsdämpfers eine weitere Bewegung in Schließrichtung (in die Überdrückstellung) ermöglicht wird. Das Blockierelement kann auch druck- und/oder kraftgesteuert wirken.

Es soll nicht ausgeschlossen sein, dass das Blockierelement in Abhängigkeit eines Geschwindigkeitssensors, der die Schließgeschwindigkeit des bewegbaren Möbelteils misst, in die erste Stellung (bei einer über einem Schwellwert liegenden Geschwindigkeit) und in die zweite Stellung (bei niedriger Schließgeschwindigkeit) bewegt wird. Erfindungsgemäß wird allerdings eine rein mechanische Lösung, wobei hierzu vorgesehen ist, dass das Blockierelement in einer im Gehäuse der Antriebsvorrichtung ausgebildeten Führungsbahn mit einem Schließstellungsanschlag und einem Ausweichabschnitt verschiebbar angeordnet ist, wobei in der ersten Stellung das Blockierelement am Schließstellungsanschlag anliegt und in der zweiten Stellung das Blockierelement in den Ausweichabschnitt bewegbar ist. Die Bewegung in die zweite Stellung kann bevorzugt durch Verschwenken des Blockierelementes quer zur Schließrichtung erfolgen. Um die Bewegung dieses Blockierelementes auszulösen, ist erfindungsgemäß ein Kraftspeicher, vorzugsweise eine Torsionsfeder, vorgesehen.
Generell werden heutzutage in der Möbelbeschlägeindustrie nicht nur Ausstoßvorrichtungen eingesetzt, sondern auch automatische Einziehvorrichtungen verwendet, die ein sicheres und sanftes Schließen des bewegbaren Möbelteils garantieren. Bevorzugt zieht eine solche Einziehvorrichtung das bewegbare Möbelteil mit einer Geschwindigkeit von ca. 20 mm/Sekunde ein.
Gemäß einer besonders bevorzugten Ausführungsform der vorliegenden Erfindung kann vorgesehen sein, dass in der ersten Stellung das Blockierelement zwischen einem Mitnehmer der Einziehvorrichtung und dem Schließstellungsanschlag eingeklemmt ist. Das heißt, das Blockierelement wird immer in Abhängigkeit der Einziehvorrichtung bewegt, wobei bei zu starkem händischen Zustoßen die Einziehvorrichtung selbst nicht mehr wirkt, sondern das Blockierelement in seiner ersten Stellung das sichere Anhalten des bewegbaren Möbelteils in der Schließstellung garantiert.
Weiters kann eine Dämpfvorrichtung zum Dämpfen der durch die Einziehvorrichtung ausgelösten Einziehbewegung vorgesehen sein, wobei die Dämpfvorrichtung einen Kolben und einen Zylinder aufweist und der Kolben am Gehäuse der Antriebsvorrichtung anliegt und der Zylinder - vorzugsweise über ein am Zylinder angeordnetes Koppelelement - durch den Mitnehmer der Einziehvorrichtung relativ zum Gehäuse der Antriebsvorrichtung bewegbar ist. Bevorzugt kann hierzu weiters vorgesehen sein, dass das Blockierelement an der Dämpfvorrichtung, vorzugsweise an dessen Zylinder, angeordnet ist und dass das Blockierelement relativ zum Zylinder der Dämpfvorrichtung bewegbar, vorzugsweise um den Zylinder drehbar, ist.

Die schließgeschwindigkeitsabhängige Steuerung wird dadurch erreicht, dass bei einer Schließgeschwindigkeit von unter 20 mm/pro Sekunde vor Erreichen des Schließstellungsanschlags durch den Kraftspeicher in den Ausweichabschnitt - und somit in die zweite Stellung - bewegbar ist. Das heißt, der Kraftspeicher kann seine auf das Blockierelement wirkende Kraft rechtzeitig soweit abgeben, dass das Blockierelement nicht mehr am Schließstellungsanschlag anstößt. Das Blockierelement kann aber auch nach (blockierendem) Erreichen der Schließstellung und nach Nachlassen der Schließ- bzw. Einziehkraft in den Ausweichabschnitt bewegt werden.

Für die Anstoßvorrichtung kann bevorzugt vorgesehen sein, dass die Ausstoßvorrichtung einen relativ zum Gehäuse verfahrbaren Ausstoßschlitten und einen einerseits am Gehäuse und andererseits am Ausstoßschlitten befestigten Ausstoßkraftspeicher aufweist. Die Verriegelung der Ausstoßvorrichtung kann über an sich bekannte Mittel erfolgen. Bevorzugt ist vorgesehen, dass der Ausstoßschlitten in einer im Gehäuse ausgebildeten, vorzugsweise einen herzkurvenförmigen Abschnitt mit Rastmulde aufweisenden, Kulissenbahn über einen vom Blockierelement gesonderten Verriegelungszapfen in Schließstellung verriegelbar ist, wobei der Verriegelungszapfen eine Bewegung des bewegbaren Möbelteils in Öffnungsrichtung verhindert. Der Verriegelungszapfen verhindert dabei korrespondierend mit der Rastmulde nur die Bewegung des bewegbaren Möbelteils in Öffnungsrichtung. Die Bewegung in Schließrichtung wird durch den Verriegelungszapfen nicht verhindert und muss für das Entriegeln sogar unbedingt möglich sein. Die Bewegung in die Überdrückstellung kann nur durch das Blockierelement in seiner ersten Stellung blockiert werden. Ansonsten soll das Erreichen der Überdrückstellung immer möglich sein.

Schutz wird auch begehrt für ein Möbel mit einer erfindungsgemäßen Antriebsvorrichtung. Die Antriebsvorrichtung kann dem Möbelkorpus zugeordnet sein und auf einen am bewegbaren Möbelteil angeordneten Mitnehmer wirken. Bevorzugt ist allerdings vorgesehen, dass das Gehäuse der Antriebsvorrichtung am bewegbaren Möbelteil, vorzugsweise an einer Ladenschiene einer Ausziehführung, angeordnet ist und der Mitnehmer am Möbelkorpus, vorzugsweise an dessen Korpusschiene, angeordnet ist. Dies ermöglicht ein geschicktes und platzsparendes Platzieren der Antriebsvorrichtung.

Die erfindungsgemäße Aufgabe wird auch durch ein Verfahren mit den Merkmalen von Anspruch 16 gelöst.

Die schließgeschwindigkeitsgesteuerte Bewegung des Blockierelements kann dabei derart durchgeführt werden, dass sich das Blockierelement bei Erreichen der Schließstellung nur dann in der ersten Stellung befindet, wenn die Schließgeschwindigkeit des bewegbaren Möbelteils knapp vor Erreichen der Schließstellung der durch eine Einziehvorrichtung ausgelösten Einziehgeschwindigkeit entspricht oder oberhalb einer durch eine Einziehvorrichtung auslösbaren Maximaleinziehgeschwindigkeit liegt. "Knapp" vor Erreichen der Schließstellung bezieht sie sich hierbei auf einen Bereich von ca. 3 cm vor der Schließstellung. Das bedeutet, dass sowohl bei Einziehen durch die Einziehvorrichtung als auch bei zu schnellem Zuschlagen des bewegbaren Möbelteils das Blockierelement in seiner ersten Stellung das bewegbare Möbelteil in Schließstellung anhält. Bei langsameren Schließen als durch die Einziehvorrichtung (z. B. durch aktives, händisches Bremsen der Einziehvorrichtung) oder nach Nachlassen der von der Einziehvorrichtung oder händisch ausgelösten Schließkraft gelangt das Blockierelement in seine zweite Stellung und erlaubt ein Überdrücken des bewegbaren Möbelteils hinter die Schließstellung.

Weitere Einzelheiten und Vorteile der vorliegenden Erfindung werden anhand der Figurenbeschreibung unter Bezugnahme auf die in den Zeichnungen dargestellten Ausführungsbeispiele im Folgenden näher erläutert. Darin zeigen:
- Fig. 1: eine schematische Darstellung eines Möbels mit einer geöffneten und einer geschlossenen Schublade,
- Fig. 2: eine 3D-Ansicht eines bewegbaren Möbelteils mit Antriebsvorrichtung,
- Fig. 3: eine teilweise Schnittdarstellung eines bewegbaren Möbelteils,
- Fig. 4: eine 3D-Darstellung einer Ladenschiene samt Antriebsvorrichtung,
- Fig. 5: eine Antriebsvorrichtung mit Synchronisationselement,
- Fig. 6: eine Rückansicht der Fig. 5,
- Fig. 7: eine Antriebsvorrichtung ohne Abdeckkappe,
- Fig. 8: eine Antriebsvorrichtung ohne Grundplatte,
- Fig. 9: eine Explosionsdarstellung einer Antriebsvorrichtung,
- Fig. 10: eine weitere Explosionsdarstellung der Antriebsvorrichtung samt den Elementen für die Synchronisierung,
- Fig. 11: eine Ansicht einer Antriebsvorrichtung bei geöffnetem Möbelteil,
- Fig. 12: eine Ansicht einer Antriebsvorrichtung beim Schließen des bewegbaren Möbelteils
- Fig. 13: eine Ansicht einer Antriebsvorrichtung zu Beginn des Einziehvorganges,
- Fig. 14: eine Ansicht einer Antriebsvorrichtung in Schließstellung,
- Fig. 15: das Gehäuse einer Antriebsvorrichtung,
- Fig. 16: die Antriebsvorrichtung ohne Abdeckkappe,
- Fig. 17: eine Gehäusemittelplatte samt Dämpfvorrichtung,
- Fig. 18: die andere Seite der Antriebsvorrichtung aus Fig. 17,
- Fig. 19: eine Explosionsdarstellung eines Durchdrückschutzmoduls,
- Fig. 20: das zusammengebaute Durchdrückschutzmodul,
- Fig. 21 und 21a: einen Schnitt durch das in die Antriebsvorrichtung eingebaute Durchdrückschutzmodul,
- Fig. 22: ein Detail zur Kraftweiterleitung von der Einziehvorrichtung auf das Blockierelement,
- Fig. 23: das Blockierelement in seiner Führungsbahn vor dem Einziehen,
- Fig. 24 und 24a: das Blockierelement in seiner ersten Stellung,
- Fig. 25 und 25a: ein weiteres Bild der Blockiervorrichtung in seiner ersten Stellung,
- Fig. 26 und 26a: das Blockierelement in seiner zweiten Stellung,
- Fig. 27 und 27a: eine weitere Ansicht des Blockierelements in seiner zweiten Stellung,
- Fig. 28 und 28a: das Blockierelement im Ausweichabschnitt und
- Fig. 29 bis 31: schematisch den Ablauf des Schließens mit Blockierung und ohne Blockierung.

Fig. 1 zeigt schematisch ein Möbel 17 mit einem Möbelkorpus 13 und zwei bewegbaren Möbelteilen 2. Das obere dargestellte bewegbare Möbelteil 2 mit Frontblende 20 und Schubkasten 21 befindet sich in einer Offenstellung OS, während sich das untere bewegbare Möbelteil 2 in einer Schließstellung SS befindet. Die bewegbaren Möbelteile 2 sind jeweils über eine Ladenschiene 18 und eine Korpusschiene 22, die gemeinsam eine Ausziehführung 19 bilden, am Möbelkorpus 13 verschiebbar gelagert. Im Bereich der Ladenschiene 18 ist jeweils eine Antriebsvorrichtung 1 über ein Gehäuse 3 (nicht dargestellt) angeordnet. Zum Einen weist diese Antriebsvorrichtung 1 eine Ausstoßvorrichtung 5 bestehend aus Ausstoßschlitten 6 und Ausstoßkraftspeicher 7 und zum Anderen eine Einziehvorrichtung 8 aus einem Einziehschlitten 9 und einem Einziehkraftspeicher 10 auf. Zudem weist die Antriebsvorrichtung 1 einen an der Korpusschiene 22 oder am Möbelkorpus 13 angeordneten Mitnehmer 4 auf. Wenn das bewegbare Möbelteil 2 aus der Offenstellung OS in Schließrichtung SR bewegt wird, gelangt zunächst der Mitnehmer 4 in Kontakt mit dem Einziehschlitten 9. Da dieser Einziehschlitten 9 am Ausstoßschlitten 6 verriegelt ist, wird beim Schließen des bewegbaren Möbelteils 2 der Ausstoßkraftspeicher 7 (gemäß dieser Darstellung eine Druckfeder) gespannt, da sich der Ausstoßschlitten 6 relativ zur Ladenschiene 18 bewegt. Bei Erreichen des Einziehabschnittes ist der Ausstoßkraftspeicher 7 vollständig gespannt und der Einziehschlitten 9 wird entriegelt, wodurch sich der Einziehkraftspeicher 10 (gemäß dieser Darstellung eine Zugfeder) entspannt bzw. zusammen zieht und dadurch das bewegbare Möbelteil 2 über den Mitnehmer 4 in die Schließstellung SS einzieht (siehe untere Schublade).

In Fig. 2 ist ein bewegbares Möbelteil 2 mit Frontblende 20 und Schubkasten 21 sowie mit einer an der Ladenschiene 18 angebrachten Antriebsvorrichtung 1 samt Synchronisationselement 23 dargestellt.

In Fig. 3 ist vom Schubkasten 21 noch die Seitenwand (Zarge) ersichtlich, wodurch der Blick auf die Behältnisschiene 24 frei ist. Über diese Behältnisschiene 24 ist der der hier nicht dargestellte Boden des Schubkastens 21 an der Ladenschiene 18 fixiert. Zwischen der Ladenschiene 18 und der Korpusschiene 22 kann noch eine Mittelschiene vorgesehen sein.

Fig. 4 zeigt die Ladenschiene 18 mit daran angebrachter Antriebsvorrichtung 1 samt einem Teil eines Synchronisationselements 23.

In Fig. 5 ist ersichtlich, dass das Synchronisationselement 23 über eine am Gehäuse 3 der Antriebsvorrichtung 1 angebrachte Halterung 25 gehalten ist. Diese Halterung 25 ist bei einer Tiefenverstellung zur Einstellung der Schließstellungstiefe des bewegbaren Möbelteils 2 im Möbelkorpus 13 gegenüber dem Gehäuse 3 bewegbar.

In Fig. 6 ist eine Ansicht der Antriebsvorrichtung 1 von hinten dargestellt, wobei ersichtlich ist, dass das Gehäuse 3 einerseits aus der Grundplatte 27 und andererseits aus der Abdeckplatte 28 besteht. Weiters ist in dieser Figur der Haltebügel 26 für den Mitnehmer 4 dargestellt. Dieser Haltebügel 26 verbindet den Mitnehmer 4 mit der Korpusschiene 22.

In Fig. 7 ist die Antriebsvorrichtung 1 ohne Abdeckkappe 28 dargestellt, wodurch der Blick ins Innere der Antriebsvorrichtung 1 frei ist. Darin ist die einen weiteren Teil des Gehäuses 3 bildende Gehäusemittelplatte 31 dargestellt, die gegenüber den beiden äußeren Gehäuseteilen 27 und 28 durch das Tiefenverstellrad 34 verstellbar ist. An dieser Gehäusemittelplatte 31 ist auch die Dämpfvorrichtung 16 angeordnet, die einen Dämpfzylinder 29 und einen Dämpfkolben 28 umfasst, wobei der Dämpfkolben 30 am hier nicht dargestellten Einziehschlitten 9 zumindest bei der Einziehbewegung anliegt. Weiters ist im Bereich der Gehäusemittelplatte 31 die Überlastfeder 35 für die Überlastsicherung dargestellt, die garantiert, dass das bewegbare Möbelteil 2 auch durch Ziehen zerstörungsfrei aus der Schließstellung SS bewegt werden kann. Der Ausstoßkraftspeicher 7 ist über die Federbasis 32 am Gehäuse 3 und andererseits über die Federbasis 33 am Ausstoßschlitten 6 gehalten. In Fig. 7 - wie auch in den Fig. 9 und 10 - ist das Durchdrückschutzmodul 77 nicht dargestellt.

In Fig. 8 (ohne Grundplatte 27, dafür mit Abdeckkappe 28) ist dagegen auch der Einziehkraftspeicher 10 dargestellt, der über die Federbasis 36 einerseits am Ausstoßschlitten 6 und über die Federbasis 37 andererseits am Einziehschlitten 9 gehalten ist.

In Fig. 9 sind nochmals die wesentlichen Komponenten des Gehäuses 3, nämlich die Grundplatte 27, die Abdeckkappe 28 und die darin nur für die Tiefenverstellung verschiebbare Gehäusemittelplatte 31 dargestellt. An der Gehäusemittelplatte 31 sind zudem die Noppen 41 ersichtlich, über die durch Drehen des Tiefenverstellrads 34 die Verschiebebewegung ermöglicht wird. An der Gehäusemittelplatte 31 sind auch die Überlastfeder 35 und die Überlaststange 42 sowie die Dämpfvorrichtung 16 (mit dem vom Mitnehmer 75 verschiebbaren Koppelelement 76) angeordnet. Zwischen der Gehäusemittelplatte 31 und der Grundplatte 27 ist der Ausstoßschlitten 6 verschiebbar gelagert, wobei der Verriegelungshebel 44 drehbar am Ausstoßschlitten 6 gelagert ist und über seinen Verriegelungszapfen 43 in die in der Gehäusemittelplatte 31 ausgebildete Kulissenbahn 12 mit herzkurvenförmigem Abschnitt eingreift. Entlang des Ausziehschlittens 6 wiederum ist der Einziehschlitten 9 verfahrbar gelagert, wobei dieser Einziehschlitten 9 die Schlittenbasis 39, das Verriegelungselement 15, den Fanghebel 38 und das Anliegeteil 40 umfasst. Dieses Anliegeteil 40 ist aus einem relativ weichen Kunststoff geformt, wodurch der in diesem Bereich anliegende Mitnehmer 4 vor allem bei schnellem Schließen eine gewisse Dämpfung erfährt und der Einziehschlitten 9 weniger abgenützt und beansprucht wird.

In Fig. 10 sind gegenüber der Fig. 9 zusätzlich die Komponenten zum Synchronisieren von beidseits des bewegbaren Möbelteils 2 angeordneten Antriebsvorrichtungen 1 dargestellt. Dabei sind am Ausziehschlitten 6 die Synchronisationszähne 46 dargestellt, mit denen das Synchronisationszahnrad 45 korrespondiert. In dieses Synchronisationszahnrad 45 greift das Synchronisationselement 23 ein und garantiert bei beidseitig angeordneter Antriebsvorrichtung 1 ein synchrones Auslösen der Entriegelung und eine synchrones Spannen des Ausstoßkraftspeichers 7.

In Fig. 11 ist in einer Ansicht ohne Grundplatte 27 die Abdeckkappe 28 und die Gehäusemittelplatte 31 mit Kulissenbahn 12 und Rastmulde 11 ersichtlich. Zudem ist der Ausstoßschlitten 6, der Ausstoßkraftspeicher 7, der Einziehkraftspeicher 10 und der Einziehschlitten 9 samt Schlittenbasis 39 und Fanghebel 38 sowie auch der Mitnehmer 4 dargestellt. In dieser Fig. 11 befindet sich das bewegbare Möbelteil 2 in Offenstellung OS. Der Einziehschlitten 9 befindet sich in Verriegelungsstellung VE. Diese Verriegelungsstellung VE ist dadurch gegeben, dass das Verriegelungselement 15 über eine im Ausziehschlitten 6 ausgebildete Verriegelungsschräge verriegelt ist und sich nicht um die Schwenkachse verschwenken kann. Dies wird dadurch ermöglicht, dass der Einziehkraftspeicher 10 an der Schlittenbasis 39 leicht zieht und sich das Verriegelungselement 15 dadurch nicht nach oben bewegen kann. Alternativ könnte auch vorgesehen sein, dass sich das Verriegelungselement 15 durch die Ausführung einer im Gehäuse 3 ausgebildeten Steuerbahn nicht entriegeln lässt.

In Fig. 12 beginnt die Schließbewegung des bewegbaren Möbelteils 2 in Schließrichtung SR, wobei der Mitnehmer 4 am Einziehschlitten 9, vorzugsweise an dessen Anliegeteil 40, anliegt. Durch diese Bewegung in Schließrichtung SR verschiebt sich der Ausstoßschlitten 6 gegenüber dem Gehäuse 3 nach links, wodurch der als Zugfeder ausgebildete Ausstoßkraftspeicher 7 gespannt wird. Gleichzeitig wird der Fanghebel 38 durch die am Gehäuse 3 ausgebildete Ablenkschräge abgelenkt und "fängt" den Mitnehmer 4 im Einziehschlitten 9 ein.

In Fig. 13 ist der Ausstoßkraftspeicher 7 vollständig gespannt. Zudem hat sich der Steuerzapfen 43 über die Rastmulde 11 der Kulissenbahn 12 um ca. 3,5 mm hinaus bewegt hat. In dieser Stellung wird gleichzeitig das Verriegelungselement 15 über den in Fig. 14 ersichtlichen Einziehabschnitt E der Steuerbahn 14 im Gehäuse 3 entriegelt. Dadurch befindet sich der Einziehschlitten 9 nicht mehr in Verriegelungsstellung VE.

Durch diese Entriegelung wird der Einziehschlitten 9 nicht mehr am Ausziehschlitten 6 gehalten und die Einziehvorrichtung 8 bewegt das bewegbare Möbelteil 2 aus der Offenstellung OS gemäß Fig. 13 in die Schließstellung SS gemäß Fig. 14. Dieses Einziehen wird durch den Fanghebel 38 und seine Kraftübertragung auf den Mitnehmer 4 gewährleistet. Bei dieser Einziehbewegung entspannt sich der als Zugfeder ausgebildete Einziehkraftspeicher 10. Dadurch, dass kein Druck mehr in Schließrichtung SR auf das bewegbare Möbelteil 2 ausgeübt wird, bewegt sich zudem der Verriegelungszapfen 43 in die Rastmulde 11, wodurch die Verriegelungsstellung VA des Ausstoßschlittens 6 und somit des bewegbaren Möbelteils 2 erreicht ist.

Fig. 15 zeigt die Antriebsvorrichtung 1 mit der Grundplatte 27 und der Abdeckkappe 28 des Gehäuses 3. In Fig. 16 ist die Abdeckkappe 28 abgenommen und der Blick auf die Dämpfvorrichtung 16 und die Gehäusemittelplatte 31 ist frei.

In Fig. 17 ist ersichtlich, dass auf dem Dämpfzylinder 29 zusätzlich das Durchdrückschützmodul 77 angeordnet ist, welches den Dämpfkolben 30 umgibt. In Fig. 18 ist eine zur Fig. 17 passende Rückansicht auf die Gehäusemittelplatte 31 gezeigt. Dabei greift sowohl das am Dämpfzylinder 29 angeordnete bzw. mit diesem fest verbundene Koppelelement 76 als auch das Blockierelement 70 in die in der Gehäusemittelplatte 31 ausgebildete Führungsbahn 71 ein. Diese Führungsbahn 71 weist zusätzlich den Schließstellungsanschlag 72 und den Ausweichabschnitt 73 auf.

In Fig. 19 sind die wesentlichen Komponenten des Durchdrückschutzmoduls 77 in einer Explosionsdarstellung gezeigt. Dabei sitzt das Blockierelement 70 auf dem Basiselement 80 auf und wird durch den Kraftspeicher 74 (Torsionsfeder) im Uhrzeigersinn kraftbeauschlagt. Das Blockierelement 70 ist über die Frontkappe 79 am Basiselement 80 gehalten und kann sich um dieses nur drehen. Zwischen dem Blockierelement 70 und der Frontkappe 79 ist ein Anschlagdämpfungselement 78 angeordnet. Dieses ist bevorzugt als ein ringförmiger Filz ausgebildet. In Fig. 20 ist das Durchdrückschutzmodul 77 im zusammengebauten Zustand dargestellt.

Fig. 21 und 21 a zeigen einen Schnitt durch das in der Antriebsvorrichtung 1 eingebaute Durchdrückschutzmodul 77. Dabei greift der Fortsatz des Blockierelements 70 durch die in der Gehäusemittelplatte 31 ausgebildete Führungsbahn 71 hindurch. Zudem sind der Haltebügel 26 für den Mitnehmer 4 und der Ausstoßschlitten 6 ersichtlich. Auch die im Ausstoßschlitten 6 über den Einziehkraftspeicher 10 verfahrbare Schlittenbasis 39 der Einziehvorrichtung 8 ist dargestellt. Von dieser Einziehvorrichtung 8 wird Schließkraft auf das Blockierelement 70 ausgeübt. Der Ausstoßkraftspeicher 7 übt in Öffnungsrichtung OR Kraft auf den Ausstoßschlitten 6 aus.

Fig. 22 und 22a zeigt im Detail, wie von der Einziehvorrichtung 8 Kraft in Schließrichtung SR auf die Dämpfvorrichtung 16 und das Durchdrückschutzmodul 77 ausgeübt wird. Im Speziellen weist dafür das Verriegelungselement 15 der Einziehvorrichtung 8 bzw. des Einziehschlittens 9 einen Mitnehmer 75 auf, der beim Einziehen am Koppelelement 76 anliegt und diesen mitsamt dem Dämpfzylinder 29 in Schließrichtung SR gegen die Kraft der Dämpfvorrichtung 16 mitnimmt bzw. einzieht. Auch der am Dämpfzylinder 29 angeordnete Durchdrückschutz 77 samt dem Blockierelement 70 wird dadurch mitgenommen und relativ zum an der Gehäusemittelplatte 31 anliegenden Dämpfkolben 30 bewegt.

In Fig. 23 und 23a ist dieser Mitnehmer 75 nicht mehr dargestellt, jedoch ist ersichtlich, wo sich das Koppelelement 76 und das Blockierelement 70 vor Beginn der Einziehbewegung in der Führungsbahn 71 befinden.

Durch zu schnelles händisches Schließen des bewegbaren Möbelteils 2 wird über den Mitnehmer 75 der Dämpfzylinder 29 so schnell in Schließrichtung SR bewegt, wodurch sich das Blockierelement 70 nicht in den Ausweichabschnitt 73 bewegen kann und somit zwischen dem Mitnehmer 75 bzw. dem Koppelelement 76 und dem Schließstellungsanschlag 72 eingeklemmt wird (siehe Fig. 24, 24a, 25 und 25a). In dieser ersten Stellung BL des Blockierelements 70 kann das bewegbare Möbelteil 2 nicht so weit eingeschoben werden, dass sich der Verriegelungszapfen 43 aus der Rastmulde 11 der Herzkurve entriegelt.

Dagegen ist in Fig. 26, 26a, 27 und 27a gezeigt, dass sich bei langsameren bzw. durch die Einziehvorrichtung 8 ausgelöster Schließbewegung das Blockierelement 70 aufgrund der Kraftbeaufschlagung durch den Kraftspeicher 74 schon im Bereich der Ausweichschräge 81 in den Ausweichabschnitt 73 der Führungsbahn bewegen bzw. verschwenken kann, wodurch die zweite Stellung FR des Blockierelements 70 gegeben ist. In den genannten Figuren befindet sich das bewegbare Möbelteil 2 in Schließstellung SS.

Wenn nun wie in Fig. 28 und 28a aus dieser Schließstellung SS in Schließrichtung SR auf das bewegbare Möbelteil 2 gedrückt wird, kann sich das Koppelelement 76 und mit ihm der gesamte Ausstoßschlitten 6 entlang des Auslösewegs AW in die Überdrückstellung ÜS bewegen. Da das Blockierelement 70 im bzw. in den Ausweichabschnitt 73 angeordnet bzw. ausgewichen ist, kann es die Auslösebewegung nicht mehr verhindern, sondern gibt den Weg in die Überdrückstellung ÜS frei. Dadurch kann der Ausstoßkraftspeicher 7 seine Wirkung entfalten und bewegt über den Ausstoßschlitten 6 das bewegbare Möbelteil 2 in Öffnungsrichtung OR. In weiterer Folge wird auch der Einziehschlitten 9 wieder gespannt. Dabei entfernt sich auch der Mitnehmer 75 wieder vom Koppelelement 76 des Dämpfzylinders 29, wodurch sich der Dämpfkolben 30 wieder aus dem Dämpfzylinder 29 bewegen kann. Bei dieser Bewegung wird auch das Koppelelement 76 und das Blockierelement 70 in Öffnungsrichtung OR entlang der Führungsbahn 71 bewegt, wobei durch Bewegen des Blockierelementes 70 entlang der Ausweichschräge 81 das Blockierelement 70 gegen den Uhrzeigersinn gedreht und dadurch der Kraftspeicher 74 gespannt wird. Danach gelangt das Blockierelement 70 zurück in die Ausgangslage gemäß Fig. 23a.

Abschließend ist in den Fig. 29 und 31 nochmals schematisch der erfindungsgemäße Durchdrückschutz gezeigt, wobei gemäß Fig. 29 das bewegbare Möbelteil 2 beispielhaft direkt am Blockierelement 70 anliegt. Dieses Blockierelement 70 ist durch den Kraftspeicher 74 quer zur Schließrichtung SR kraftbeaufschlagt und ist in der Führungsbahn 71 geführt.

Wenn gemäß Fig. 30 das bewegbare Möbelteil 2 zu schnell geschlossen wird, kann sich die Kraft des Kraftspeichers 74 nicht schnell genug entfalten und das Blockierelement 70 wird zwischen dem bewegbaren Möbelteil 2 und dem Schließstellungsanschlag 72 eingeklemmt. Dadurch ist die erste Stellung BL gegeben und das bewegbare Möbelteil 2 wird sicher in der Schließstellung SS angehalten. Sobald die auf das bewegbare Möbelteil 2 wirkende Kraft (Schwung vom Schließen oder erzwungenes Zuhalten) nachlässt, lässt auch die Reibung zwischen Blockierelement 70 und Schließstellungsanschlag 72 bzw. Möbelteil 2 (oder Koppelelement 76) nach und der Kraftspeicher 74 kann das Blockierelement 70 in den Ausweichabschnitt 73 bewegen. Somit ist auch garantiert, dass das Blockierelement 70 kraftgesteuert wirkt. Das bedeutet, dass nach dem zu schnellen Schließen des bewegbaren Möbelteils 2 ein zumindest kurzfristiges Loslassen des bewegbaren Möbelteils 2 durch den Bediener notwendig ist. Dadurch lässt die Reibung nach bzw. kann sich das Anschlagsdämpfungselement 78 wieder ausdehnen, sodass sich das Blockierelement 70 in den Ausweichabschnitt 73 bewegt.

Dadurch kann das bewegbare Möbelteil 2 - durch ein weiteres Drücken nach zwischenzeitlichem Loslassen - aus der Schließstellung SS entlang des, vorzugsweise 3,5 mm langen, Auslösewegs AW in die Überdrückstellung ÜS bewegt werden und die verriegelbare Ausstoßvorrichtung 5 wird entriegelt, wodurch das bewegbare Möbelteil 2 in Öffnungsrichtung OR ausgestoßen wird.

## Patentansprüche

1. Antriebsvorrichtung (1) für ein bewegbares Möbelteil (2), mit einer verriegelbaren Ausstoßvorrichtung (5) zum Ausstoßen des bewegbaren Möbelteils (2) aus einer Schließstellung (SS) in eine Offenstellung (OS), wobei die Ausstoßvorrichtung (5) durch Überdrücken des bewegbaren Möbelteils (2) in eine in Schließrichtung (SR) hinter der Schließstellung (SS) liegende Überdrückstellung (ÜS) entriegelbar ist, und einem Blockierelement (70),
- das eine erste Stellung (BL) aufweist, in der das bewegbare Möbelteil (2) bei Erreichen der Schließstellung (SS) anhaltbar ist, wobei das Blockierelement (70) eine weitere Bewegung des bewegbaren Möbelteils (2) in Schließrichtung (SR) verhindert, und
- das eine zweite Stellung (FR) aufweist, in der der Weg in die Überdrückstellung (ÜS) für das bewegbare Möbelteil (2) freigegeben ist,
**dadurch gekennzeichnet, dass** das Blockierelement (70) in einer in einem Gehäuse (3) der Antriebsvorrichtung (1) ausgebildeten Führungsbahn (71) mit einem Schließstellungsanschlag (72) und einem Ausweichabschnitt (73) verschiebbar angeordnet ist, wobei in der ersten Stellung (BL) das Blockierelement (70) am Schließstellungsanschlag (72) anliegt und in der zweiten Stellung (FR) das Blockierelement (70) in den Ausweichabschnitt (73) bewegbar ist, wobei das Blockierelement (70) einen Kraftspeicher (74) aufweist, durch welchen es von der ersten Stellung (BL) in die zweite Stellung (FR) bewegbar ist.

2. Antriebsvorrichtung nach Anspruch 1, **dadurch gekennzeichnet, dass** die Stellung (BL, FR) des Blockierelements (70) bei Erreichen der Schließstellung (SS) abhängig von der Schließgeschwindigkeit des bewegbaren Möbelteils (2) ist.

3. Antriebsvorrichtung nach Anspruch 1 oder 2, **dadurch gekennzeichnet, dass** das Blockierelement (70) quer zur Schließrichtung (SR) von der ersten Stellung (BL) in die zweite Stellung (FR) bewegbar ist.

4. Antriebsvorrichtung nach einem der Ansprüche 1 bis 3, **dadurch gekennzeichnet, dass** der Kraftspeicher (74) eine Torsionsfeder ist.

5. Antriebsvorrichtung nach einem der Ansprüche 1 bis 4, **gekennzeichnet durch** eine Einziehvorrichtung (8), durch die das bewegbare Möbelteil (2) von einer Offenstellung (OS) in die Schließstellung (SS) bewegbar ist.

6. Antriebsvorrichtung nach Anspruch 5, **dadurch gekennzeichnet, dass** das bewegbare Möbelteil (2) durch die Einziehvorrichtung (8) mit einer maximalen Schließgeschwindigkeit von 30 mm/Sekunde, vorzugsweise mit einer Schließgeschwindigkeit zwischen 25 mm/Sekunde und 15 mm/Sekunde, einziehbar ist.

7. Antriebsvorrichtung nach Anspruch 5 oder 6, **dadurch gekennzeichnet, dass** in der ersten Stellung (BL) das Blockierelement (70) zwischen einem Mitnehmer (75) der Einziehvorrichtung (8) und dem Schließstellungsanschlag (72) eingeklemmt ist.

8. Antriebsvorrichtung nach einem der Ansprüche 5 bis 7, **gekennzeichnet durch** eine Dämpfvorrichtung (16) zum Dämpfen der durch die Einziehvorrichtung (8) ausgelösten Einziehbewegung.

9. Antriebsvorrichtung nach Anspruch 8, **dadurch gekennzeichnet, dass** die Dämpfvorrichtung (16) einen Dämpfkolben (30) und einen Dämpfzylinder (29) aufweist, wobei ein Teil der Dämpfvorrichtung (16), vorzugsweise der Dämpfkolben (30), am Gehäuse (3) der Antriebsvorrichtung (1) anliegt und der Dämpfzylinder (29) - vorzugsweise über ein am Dämpfzylinder (29) angeordnetes Koppelelement (76) - durch den Mitnehmer (75) der Einziehvorrichtung (8) relativ zum Gehäuse (3) der Antriebsvorrichtung (1) bewegbar ist.

10. Antriebsvorrichtung nach Anspruch 8 oder 9, **dadurch gekennzeichnet, dass** das Blockierelement (70) an der Dämpfvorrichtung (16), vorzugsweise an dessen Dämpfzylinder (29), angeordnet ist.

11. Antriebsvorrichtung nach einem der Ansprüche 8 bis 10, **dadurch gekennzeichnet, dass** das Blockierelement (70) relativ zum Dämpfzylinder (29) der Dämpfvorrichtung (16) bewegbar, vorzugsweise um den Dämpfzylinder (29) drehbar, ist.

12. Antriebsvorrichtung nach einem der Ansprüche 4 bis 11, **dadurch gekennzeichnet, dass** bei einer Schließgeschwindigkeit des bewegbaren Möbelteils (2) von unter 20 mm/pro Sekunde das Blockierelement (70) vor Erreichen des Schließstellungsanschlags (72) durch den Kraftspeicher (74) in den Ausweichabschnitt (73) - und somit in die zweite Stellung (FR) - bewegbar ist.

13. Antriebsvorrichtung nach einem der Ansprüche 1 bis 12, **dadurch gekennzeichnet, dass** die Ausstoßvorrichtung (5) einen relativ zum Gehäuse (3) verfahrbaren Ausstoßschlitten (6) und einen einerseits am Gehäuse (3) und andererseits am Ausstoßschlitten (6) befestigten Ausstoßkraftspeicher (7) aufweist.

14. Antriebsvorrichtung nach Anspruch 13, **dadurch gekennzeichnet, dass** der Ausstoßschlitten (6) in einer im Gehäuse (3) ausgebildeten, vorzugsweise einen herzkurvenförmigen Abschnitt mit Rastmulde (11) aufweisenden, Kulissenbahn (12) über einen vom Blockierelement (70) gesonderten Verriegelungszapfen (43) in Schließstellung (SS) verriegelbar ist, wobei der Verriegelungszapfen (43) eine Bewegung des bewegbaren Möbelteils (2) in Öffnungsrichtung (OR) verhindert.

15. Möbel (17) mit einem Möbelkorpus (13), einem bewegbaren Möbelteil (2) und einer Antriebsvorrichtung (1) nach einem der Ansprüche 1 bis 14 für das bewegbare Möbelteil (2).

16. Verfahren zum Bewegen eines bewegbaren Möbelteils (2), welches eine Antriebsvorrichtung (1) mit einer verriegelbaren Ausstoßvorrichtung (5) zum Ausstoßen des bewegbaren Möbelteils (2) aus einer Schließstellung (SS) in eine Offenstellung (OS) aufweist, wobei die Ausstoßvorrichtung (5) durch Überdrücken des bewegbaren Möbelteils (2) in eine in Schließrichtung (SR) hinter der Schließstellung (SS) liegende Überdrückstellung (ÜS) entriegelt wird, wobei durch ein in einer ersten Stellung (BL) befindliches Blockierelement (70) der Antriebsvorrichtung (1) das bewegbare Möbelteil (2) bei Erreichen der Schließstellung (SS) angehalten wird, wobei durch das Blockierelement (70) eine weitere Bewegung in Schließrichtung (SR) verhindert wird, und bei in einer zweiten Stellung (FR) befindlichem Blockierelement (70) der Weg in die Überdrückstellung (ÜS) für das bewegbare Möbelteil (2) freigegeben wird, **dadurch gekennzeichnet, dass** das Blockierelement (70) in einer in einem Gehäuse (3) der Antriebsvorrichtung (1) ausgebildeten Führungsbahn (71) mit einem Schließstellungsanschlag (72) und einem Ausweichabschnitt (73) verschiebbar angeordnet ist, wobei in der ersten Stellung (BL) das Blockierelement (70) am Schließstellungsanschlag (72) anliegt und in der zweiten Stellung (FR) das Blockierelement (70) in den Ausweichabschnitt (73) bewegbar ist, wobei das Blockierelement (70) einen Kraftspeicher (74) aufweist, durch welchen es von der ersten Stellung (BL) in die zweite Stellung (FR) bewegbar ist.

17. Verfahren nach Anspruch 16, **dadurch gekennzeichnet, dass** sich das Blockierelement (70) bei Erreichen der Schließstellung (SS) nur dann in der ersten Stellung (BL) befindet, wenn die Schließgeschwindigkeit des bewegbaren Möbelteils (2) knapp vor Erreichen der Schließstellung (SS) der durch eine Einziehvorrichtung (8) ausgelösten Einziehgeschwindigkeit entspricht oder oberhalb einer durch eine Einziehvorrichtung (8) auslösbaren Maximaleinziehgeschwindigkeit liegt.

18. Verfahren nach Anspruch 17, **dadurch gekennzeichnet, dass** die durch die Einziehvorrichtung (8) auslösbare Maximaleinziehgeschwindigkeit 30 mm/Sekunde beträgt.

19. Verfahren nach Anspruch 17 oder 18, **dadurch gekennzeichnet, dass** das bewegbare Möbelteil (2) durch die Einziehvorrichtung (8) mit einer Einziehgeschwindigkeit zwischen 25 mm/Sekunde und 15 mm/Sekunde, vorzugsweise mit einer Einziehgeschwindigkeit von 20 mm/Sekunde, eingezogen wird.

## Claims

1. A drive device (1) for a moveable furniture part (2) comprising a lockable ejection device (5) for ejecting the moveable furniture part (2) out of a closed position (SS) into an open position (OS), wherein the ejection device (5) is unlockable by over-pressing the moveable furniture part (2) into an over-pressed position (ÜS) which in the closing direction (SR) is behind the closed position (SS), and a blocking element (70)
- which has a first position (BL) in which the moveable furniture part (2) can be stopped when reaching the closed position (SS), wherein the blocking element (70) prevents a further movement of the moveable furniture part (2) in the closing direction (SR), and
- which has a second position (FR) in which the path into the over-pressed position (ÜS) for the moveable furniture part (2) is enabled,
**characterised in that** the blocking element (70) is arranged displaceably in a guide track (17) provided in a housing (3) of the drive device (1) and having a closed position abutment (72) and an evasion portion (73), wherein in the first position (BL) the blocking element (70) bears against the closed position abutment (72) and in the second position (FR) the blocking element (70) is moveable into the evasion portion (73), wherein the blocking element (70) comprises a force storage means (74) by which the blocking element (70) is moveable from the first position (BL) into the second position (FR).

2. A drive device as set forth in claim 1 **characterised in that** the position (BL, FR) of the blocking element (70) when reaching the closed position (SS) is dependent on the closing speed of the moveable furniture part (2).

3. A drive device as set forth in claim 1 or 2 **characterised in that** the blocking element (70) is moveable from the first position (BL) into the second position (FR) transversely relative to the closing direction (SR).

4. A drive device as set forth in one of claims 1 through 4 **characterised in that** the force storage means (74) is a torsion spring.

5. A drive device as set forth in one of claims 1 through 4 **characterised by** a retraction device (8) by which the moveable furniture part (2) is moveable from an open position (OS) into the closed position (SS).

6. A drive device as set forth in claim 5 **characterised in that** the moveable furniture part (2) is retractable by the retraction device (8) at a maximum closing speed 30 mm/second, preferably at a closing speed of between 25 mm/second and 15 mm/second.

7. A drive device as set forth in claim 5 or claim 6 **characterised in that** in the first position (BL) the blocking element (70) is clamped between an entrainment means (75) of the retraction device (8) and the closed position abutment (72).

8. A drive device as set forth in one of claims 5 through 7 **characterised by** a damping device (16) for damping the retraction movement triggered by the retraction device (8).

9. A drive device as set forth in claim 8 **characterised in that** the damping device (16) has a damping piston (30) and a damping cylinder (29), wherein a part of the damping device (16), preferably the damping piston (30), bears against the housing (3) of the drive device (1) and the damping cylinder (29) is moveable relative to the housing (3) of the drive device (1) by the entrainment means (75) of the retraction device (8) - preferably by way of a coupling element (76) on the damping cylinder (29).

10. A drive device as set forth in claim 8 or claim 9 **characterised in that** the blocking element (70) is arranged on the damping device (16), preferably on the damping cylinder (29) thereof.

11. A drive device as set forth in one of claims 8 through 10 **characterised in that** the blocking element (70) is moveable relative to the damping cylinder (29) of the damping device (16), preferably being rotatable about the damping cylinder (29).

12. A drive device as set forth in one of claims 4 through 11 **characterised in that** at a closing speed of the moveable furniture part (2) of below 20 mm/second the blocking element (70) is moveable into the evasion portion (73) - and thus into the second position (FR) - by the force storage means (74) before reaching the closed position abutment (72).

13. A drive device as set forth in one of claims 1 through 12 **characterised in that** the ejection device (5) has an ejection slider (6) displaceable relative to the housing (3) and an ejection force storage means (7) fixed on the one hand to the housing (3) and on the other hand to the ejection slider (6).

14. A drive device as set forth in claim 13 **characterised in that** the ejection slider (6) is lockable in the closed position (SS) in a sliding guide track (12) which is provided in the housing (3) and which preferably has a cardioid-shaped portion with a latching recess (11), by way of a locking pin (43) separate from the blocking element (70), wherein the locking pin (43) prevents a movement of the moveable furniture part (2) in the opening direction (OR).

15. An article of furniture (17) comprising a furniture carcass (13), a moveable furniture part (2) and a drive device (1) as set forth in one of claims 1 through 14 for the moveable furniture part (2).

16. A method of moving a moveable furniture part (2) which comprises a drive device (1) comprising a lockable ejection device (5) for ejecting the moveable furniture part (2) out of a closed position (SS) into an open position (OS), wherein the ejection device (5) is unlocked by over-pressing the moveable furniture part (2) into an over-pressed position (ÜS) which is behind the closed position (SS) in the closing direction (SR), wherein the moveable furniture part (2) is stopped when reaching the closed position (SS) by a blocking element (70) of the drive device (1) which blocking element (70) is in a first position (BL), wherein a further movement in the closing direction (SR) is prevented by the blocking element (70) and when the blocking element (70) is in a second position (FR) the path into the over-pressed position (ÜS) for the moveable furniture part (2) is enabled, **characterised in that** the blocking element (70) is arranged displaceably in a guide track (17) provided in a housing (3) of the drive device (1) and having a closed position abutment (72) and an evasion portion (73), wherein in the first position (BL) the blocking element (70) bears against the closed position abutment (72) and in the second position (FR) the blocking element (70) is moveable into the evasion portion (73), wherein the blocking element (70) comprises a force storage means (74) by which the blocking element (70) is moveable from the first position (BL) into the second position (FR).

17. A method as set forth in claim 16 **characterised in that** when reaching the closed position (SS) the blocking element (70) is in the first position (BL) only when the closing speed of the moveable furniture part (2) just before reaching the closed position (SS) corresponds to the retraction speed triggered by a retraction device (8) or is above a maximum retraction speed triggerable by a retraction device (8).

18. A method as set forth in claim 17 **characterised in that** the maximum retraction speed triggerable by the retraction device (8) is 30 mm/second.

19. A method as set forth in claim 17 or claim 18 **characterised in that** the moveable furniture part (2) is retracted by the retraction device (8) at a retraction speed of between 25 mm/second and 15 mm/second, preferably at a retraction speed of 20 mm/second.

## Revendications

1. Dispositif d'entraînement (1) pour une partie de meuble mobile (2), avec un dispositif éjecteur pouvant être verrouillé (5) pour éjecter la partie de meuble mobile (2) d'une position de fermeture (SS) à une position d'ouverture (OS), dans lequel le dispositif éjecteur (5) peut être déverrouillé par surpression de la partie de meuble mobile (2) dans une position de surpression (ÜS) située dans le sens de fermeture (SR) derrière la position de fermeture (SS), et un élément de blocage (70),
- qui présente une première position (BL) dans laquelle la partie de meuble mobile (2) peut être stoppée en atteignant la position de fermeture (SS), dans laquelle l'élément de blocage (70) empêche un mouvement supplémentaire de la partie de meuble mobile (2) en position de fermeture (SR), et
- qui présente une deuxième position (FR), dans laquelle le trajet dans la position de surpression (ÜS) est libéré pour la partie de meuble mobile (2),
**caractérisé en ce que** l'élément de blocage (70) est disposé de manière déplaçable dans une glissière de guidage (71) conçue dans un boîtier (3) du dispositif d'entraînement (1) avec une butée de position de fermeture (72) et une section d'écartement (73), dans lequel, dans la première position (BL), l'élément de blocage (70) est adjacent à la butée de position de fermeture (72) et, dans la deuxième position (FR), l'élément de blocage (70) est mobile dans la section d'écartement (73), dans lequel l'élément de blocage (70) présente un accumulateur d'énergie (74), par lequel il est mobile de la première position (BL) à la deuxième position (FR).

2. Dispositif d'entraînement selon la revendication 1, **caractérisé en ce que** la position (BL, FR) de l'élément de blocage (70) atteignant la position de fermeture (SS) est dépendante de la vitesse de fermeture de la partie de meuble mobile (2).

3. Dispositif d'entraînement selon la revendication 1 ou 2, **caractérisé en ce que** l'élément de blocage (70) est mobile transversalement au sens de fermeture (SR) de la première position (BL) à la deuxième position (FR).

4. Dispositif d'entraînement selon l'une des revendications 1 à 3, **caractérisé en ce que** l'accumulateur d'énergie (74) est un ressort à torsion.

5. Dispositif d'entraînement selon l'une des revendications 1 à 4, **caractérisé par** un dispositif de rétraction (8), par lequel la partie de meuble mobile (2) est mobile d'une position ouverte (OS) à la position de fermeture (SS).

6. Dispositif d'entraînement selon la revendication 5, **caractérisé en ce que** la partie de meuble mobile (2) peut être rentrée par le dispositif de rétraction (8) à une vitesse de fermeture maximale de 30 mm/seconde, de préférence à une vitesse de fermeture se situant entre 25 mm/seconde et 15 mm/seconde.

7. Dispositif d'entraînement selon la revendication 5 ou 6, **caractérisé en ce que** dans la première position (BL), l'élément de blocage (70) est coincé entre un élément d'entraînement (75) du dispositif de rétraction (8) et la butée de position de fermeture (72).

8. Dispositif d'entraînement selon l'une des revendications 5 à 7, **caractérisé par** un dispositif d'amortissement (16) pour amortir le mouvement de rétraction déclenché par le dispositif de rétraction (8).

9. Dispositif d'entraînement selon la revendication 8, **caractérisé en ce que** le dispositif d'amortissement (16) présente un piston d'amortissement (30) et un cylindre d'amortissement (29), dans lequel une partie du dispositif d'amortissement (16), de préférence le piston d'amortissement (30), est adjacente au boîtier (3) du dispositif d'entraînement (1) et le cylindre d'amortissement (29) - de préférence par le biais d'un élément de couplage (76) disposé sur le cylindre d'amortissement (29) - peut être mû par rapport au boîtier (3) du dispositif d'entraînement (1) par l'élément d'entraînement (75) du dispositif de rétraction (8).

10. Dispositif d'entraînement selon la revendication 8 ou 9, **caractérisé en ce que** l'élément de blocage (70) est disposé sur le dispositif d'amortissement (16), de préférence sur son cylindre d'amortissement (29).

11. Dispositif d'entraînement selon l'une des revendications 8 à 10, **caractérisé en ce que** l'élément de blocage (70) est mobile par rapport au cylindre d'amortissement (29) du dispositif d'amortissement (16), de préférence rotatif autour du cylindre d'amortissement (29).

12. Dispositif d'entraînement selon l'une des revendications 4 à 11, **caractérisé en ce qu'**à une vitesse de fermeture de la partie de meuble mobile (2) de moins de 20 mm/par seconde, l'élément de blocage (70) est mû avant d'atteindre la butée de position de fermeture (72) par l'accumulateur d'énergie (74) dans la section d'écartement (73) - et ainsi dans la deuxième position (FR) -.

13. Dispositif d'entraînement selon l'une des revendications 1 à 12, **caractérisé en ce que** le dispositif éjecteur (5) présente un chariot éjecteur (6) déplaçable par rapport au boîtier (3) et un accumulateur d'énergie (7) fixé d'une part au boîtier (3) et d'autre part au chariot éjecteur (6).

14. Dispositif d'entraînement selon la revendication 13, **caractérisé en ce que** le chariot éjecteur (6) dans une coulisse (12) conçue dans le boîtier (3), présentant de préférence une section en forme de cardioïde avec cavité d'arrêt (11), peut être verrouillé en position de fermeture (SS) au moyen d'un tourillon de verrouillage (43) distinct de l'élément de blocage (70), dans lequel le tourillon de verrouillage (43) empêche un mouvement de la partie de meuble mobile (2) dans le sens d'ouverture (OR).

15. Meuble (17) avec un corps de meuble (13), une partie de meuble mobile (2) et un dispositif d'entraînement (1) selon l'une des revendications 1 à 14 pour la partie de meuble mobile (2).

16. Procédé pour mouvoir une partie de meuble mobile (2), laquelle présente un dispositif d'entraînement (1) avec un dispositif éjecteur pouvant être verrouillé (5) pour éjecter la partie de meuble mobile (2) d'une position de fermeture (SS) à une position d'ouverture (OS), dans lequel le dispositif éjecteur (5) peut être déverrouillé par surpression de la partie de meuble mobile (2) dans une position de surpression (ÜS) située dans le sens de fermeture (SR) derrière la position de fermeture (SS), dans lequel la partie de meuble mobile (2) est arrêtée en atteignant la position de fermeture (SS) par un élément de blocage (70) du dispositif d'entraînement (1) se trouvant dans une première position (BL), dans lequel un mouvement supplémentaire dans la position de fermeture (SR) est empêché par l'élément de blocage (70), et avec l'élément de blocage (70) se trouvant dans une deuxième position (FR), le trajet dans la position de surpression (ÜS) est libéré pour la partie de meuble mobile (2), **caractérisé en ce que** l'élément de blocage (70) est disposé de manière déplaçable dans une glissière de guidage (71) conçue dans un boîtier (3) du dispositif d'entraînement (1) avec une butée de position de fermeture (72) et une section d'écartement (73), dans lequel, dans la première position (BL), l'élément de blocage (70) est adjacent à la butée de position de fermeture (72) et, dans la deuxième position (FR), l'élément de blocage est mobile dans la section d'écartement (73), dans lequel l'élément de blocage (70) présente un accumulateur d'énergie (74), par lequel il est mobile de la première position (BL) à la deuxième position (FR).

17. Procédé selon la revendication 16, **caractérisé en ce que** l'élément de blocage (70) en atteignant la position de fermeture (SS) ne se trouve ensuite dans la première position (BL) que si la vitesse de fermeture de la partie de meuble mobile (2) correspond, juste avant d'atteindre la position de fermeture (SS), à la vitesse de rétraction déclenchée par un dispositif de rétraction (8) ou se situe au-dessus d'une vitesse de rétraction maximale pouvant être déclenchée par un dispositif de rétraction (8).

18. Procédé selon la revendication 17, **caractérisé en ce que** la vitesse de rétraction maximale pouvant être déclenchée par le dispositif de rétraction (8) s'élève à 30 mm/seconde.

19. Procédé selon la revendication 17 ou 18, **caractérisé en ce que** la partie de meuble mobile (2) est rétractée par le dispositif de rétraction (8) à une vitesse de rétraction située entre 25 mm/seconde et 15 mm/seconde, de préférence à une vitesse de rétraction de 20 mm/seconde.
